# EUROPÄISCHE PATENTSCHRIFT

(11) **EP 1 712 702 B1**
(45) Veröffentlichungstag und Bekanntmachung des Hinweises auf die Patenterteilung: **27.05.2009**
(21) Anmeldenummer: 06006359.1
(22) Anmeldetag: 28.03.2006
(51) Int. Cl.: E04F 15/02

(54) **Fussbodensystem und Fussboden mit einer Vielzahl Fussbodenpaneele**
Flooring system and floor with a plurality of floor panels
Système de plancher et planche avec une pluralité de panneaux

(30) Priorität: 15.04.2005 DE 102005017443
(43) Veröffentlichungstag der Anmeldung: 18.10.2006
(73) Patentinhaber: Flooring Technologies Ltd., Portico Building Marina Street Pieta MSD 08 (MT)
(72) Erfinder:
(74) Vertreter: Rehmann, Thorsten

(56) Entgegenhaltungen:
- EP-A- 0 985 550
- EP-A- 1 541 375
- WO-A-98/58142
- DE-A- 10 227 430
- DE-U- 20 319 121
- US-A- 3 694 983
- PATENT ABSTRACTS OF JAPAN Bd. 1997, Nr. 08, 29. August 1997 (1997-08-29) & JP 09 096091 A (SEKISUI CHEM CO LTD), 8. April 1997 (1997-04-08)

## Beschreibung

Die Erfindung betrifft ein Fußbodensystem mit einer Vielzahl Fußbodenpaneele aus Trägerplatten mit zumindest einer beschichteten Oberfläche, die ein Dekor und Verriegelungseinrichtungen an den Trägerplattenrändern aufweisen, die eine Verbindung mehrerer Fußbodenpaneele miteinander ermöglichen und eine Verlagerung der Fußbodenpaneele zueinander in der Verlegeebene und/oder senkrecht dazu verhindern sowie ein Fußboden aus solchen, miteinander verbundenen Fußbodenpaneelen.

Fußbodenbeläge mit Trägerplatten aus unterschiedlichen Materialien sind aus dem Stand der Technik bekannt. Es existieren unter anderem Fußbodenbeläge mit Trägerplatten aus HDF oder MDF, aus Vollholz oder Sperrholz mit darauf aufgebrachten Dekorschichten, wobei die Dekorschichten auch mit einer Verschleißschutzschicht versehen sein können. Sind die Trägerplatten aus MDF oder HDF gefertigt, ist auf der der Dekorseite abgewandten Seite der Platte eine Gegenzugschicht aufgebracht, um ein Verziehen des fertigen Fußbodenpaneels zu verhindern.

Ebenfalls aus dem Stand der Technik sind Fußbodenpaneele mit einer Trägerplatte aus Kunststoff und einer Dekorschicht an der Oberseite bekannt.

Um solche Fußbodenpaneele miteinander zu verbinden, sind an den Rändern der Trägerplatten Verriegelungseinrichtungen angebracht, um die Platten miteinander formschlüssig zu verriegeln, so dass eine Verlagerung in der Verlegeebene und gegebenenfalls senkrecht dazu verhindert wird. Eine solche Verbindung zweier oder mehrerer Fußbodenpaneele erfolgt auch leimlos.

Aus dem Stand der Technik sind eine Vielzahl von Verbindungsmöglichkeiten mehrerer Fußbodenpaneele miteinander bekannt, die von Hersteller zu Hersteller und von Anwendungsgebiet zu Anwendungsgebiet unterschiedlich und in der Regel nicht miteinander kompatibel sind.

Aus der EP-A1 -0 985 550 ist ein Bodenbelag bekannt, der aus zwei unterschiedlich gestalteten Paneelarten gebildet wird. Die Paneelarten unterscheiden sich nicht nur in der Form, sondern auch im Material und im Dekor.

Aus der US-A-3,694,983 sind Teppichfliesen bekannt, die an ihren Seitenkanten mit Verriegelungsmitteln versehen sind, über die zwei Fliesen miteinander verbunden und zueinander verriegelt werden können.

Trägerplatten aus Holz oder Holzwerkstoff reagieren mit Wasser, so dass ein solches Fußbodenpaneel bei Kontakt mit Wasser aufquillt, während es umgekehrt bei einer Trocknung schwindet. Diese Eigenschaften einer Trägerplatte aus Holz oder Holzwerkstoffen schließt eine reklamationsarme Verlegung in Räumen mit Staunässe oder hohen Feuchtigkeitsanteilen aus. Fußbodenpaneele mit reinen Kunststoffträgerplatten sind relativ schwer, bieten eine schlechtere Trittschallisolierung und sind teurer als Fußbodenpaneele mit Holzwerkstoffträgerplatten.

Aufgabe der vorliegenden Erfindung ist es, ein Fußbodenbelagsystem bereitzustellen, das flexibel und insbesondere in Räumen mit hohem Feuchtigkeitsanteil einsetzbar ist.

Erfindungsgemäß wird diese Aufgabe durch ein Fußbodensystem mit den Merkmalen des Anspruches 1 sowie durch einen Fußboden mit den Merkmalen des Anspruches 5 gelöst. Vorteilhafte Ausgestaltungen der Erfindung sind in den Unteransprüchen beschrieben.

Das erfindungsgemäße Fußbodensystem sieht vor, dass ein erster Teil der Fußbodenpaneele eine Trägerplatte aufweist, die aus Holz oder einem Holzwerkstoff hergestellt sind, während ein zweiter Teil der Fußbodenpaneele Trägerplatten aufweist, die aus einem Kunststoff oder einem Gemisch aus Kunststoff und Holzfasern hergestellt sind und der erste Teil der Fußbodenpaneele für Bereiche eines Raumes vorgesehen ist, die keiner oder weniger Feuchtigkeit ausgesetzt sind, und der zweite Teil der Fußbodenpaneele für Bereiche desselben Raumes vorgesehen ist, die Feuchtigkeit ausgesetzt sind, und dass die Fußbodenpaneele ein einheitliches Dekor aufweisen.

Durch diese Mischung von miteinander kompatiblen Fußbodenpaneelen aus unterschiedlichen Trägerplattenwerkstoffen ist es möglich, einen Fußbodenbelag aus verschiedenen Materialien zu erzeugen, die bei einer entsprechenden Ausgestaltung der Verriegelungseinrichtungen, beispielsweise als modifizierte Nut-Federverbindungen, leimlos verlegt werden können. Die unterschiedlichen Trägerplattentypern können miteinander gemischt werden, so dass unterschiedliche Bereiche in einem Raum mit einem dafür geeigneten Fußbodenpaneel ausgelegt werden können. So kann beispielsweise der Bereich unter einer Badewanne, einer Dusche oder einem Waschbecken mit einem Fußbodenpaneel mit einem Trägerplattenmaterial verlegt werden, das für die dort auftretenden Feuchtigkeitsmengen geeignet ist. In solchen, der Feuchtigkeit ausgesetzten Bereichen, sind Fußbodenpaneele mit Trägerplatten aus Kunststoff vorzusehen. Der Bereich in einem Raum mit keinem oder weniger Kontakt mit Wasser, beispielsweise in der Mitte eines Badezimmers oder einer Küche, kann mit einem herkömmlichen Fußbodenpaneel, beispielsweise einem Laminatfußbodenpaneel mit einer HDF- oder MDF-Trägerplatte, ausgelegt werden. Es entsteht so ein Fußbodenbelag in einer Mischverlegung, der an die benötigte Verlegesituation angepasst ist.

Dadurch, dass sämtliche Fußbodenpaneele des Systems das gleiche Dekor aufweisen, kann eine einheitliche Fußbodenoberfläche erzeugt werden. Ergänzend hierzu ist es möglich, dass zwar der gleiche Dekortyp verwendet wird, jedoch in Abhängigkeit von dem Material der Trägerplatte unterschiedliche Farbwerte oder Farbnuancierungen vorgesehen sind, wodurch einerseits besondere Verlegemuster erzeugt werden können, andererseits verdeutlicht werden kann, welche Bereiche für eine Exposition von Wasser geeignet und welche dafür nicht geeignet sind.

Die Trägerplatten aus Kunststoff können beispielsweise aus Polyamid, Polycarbonat, Polypropylen oder Polyethylen ausgebildet sein, die Trägerplatten aus einem Holzwerkstoff aus HDF oder MDF Ebenfalls kann durch eine Mischung von Kunststoff und Holzfaser eine feuchtigkeitsbeständige Trägerplatte bereitgestellt werden.

Gegenstand der Erfindung ist ebenfalls ein Fußboden aus Fußbodenpaneelen mit unterschiedlichen Trägerplatten, deren Verriegelungssystem untereinander kompatibel ist, so dass ein Fußbodenpaneel mit einer Trägerplatte aus einem Holzwerkstoff mit einem Fußbodenpaneel mit einer Trägerplatte aus einem Kunststoff verbunden werden kann, um eine geschlossene Fußbodenoberfläche zu erzeugen. Die Fußbodenpaneele sind mit sogenannten Klick-Profilen ausgestattet, die eine leimlose Verlegung miteinander ermöglichen.

Mit Hilfe einer Zeichnung wird ein Ausführungsbeispiel der Erfindung nachfolgend näher erläutert.

In der einzigen Figur ist in Draufsicht ein Grundriss eines Badezimmers dargestellt, das mit Fußbodenpaneelen 5, 6 ausgelegt ist. Die Fußbodenpaneele 5, 6 bilden somit einen Fußboden aus, der die gesamte Grundfläche des Badezimmers abdeckt. In dem Badezimmer ist auf den Fußboden eine Badewanne 2 gestellt, während an einer Badezimmerwand 1 eine Toilette 3 sowie ein Waschtisch 2 befestigt sind. Im Bereich um die Badewanne 2, die Toilette 3 und den Waschtisch 4 sind Fußbodenpaneele 5 mit einer Trägerplatte aus Kunststoff verlegt, die schraffiert dargestellt sind. In den anderen Bereichen des Badezimmers ist der Fußboden mit Fußbodenpaneelen 6 ausgelegt, die eine Trägerplatte nur aus einem Holzwerkstoff, vorzugsweise aus HDF oder MDF aufweisen. Die Fußbodenpaneele 5, 6 sind miteinander verbunden und bilden einen geschlossenen Fußboden aus. Alternativ zu einer Ausgestaltung der Trägerplatten aus einem reinen Kunststoff können auch Fußbodenpaneele 5 mit Trägerplatten aus einem Kunststoff-Holzfasergemisch vorgesehen sein.

## Patentansprüche

1. Fußbodensystem mit mehreren Fußbodenpaneelen aus Trägerplatten mit zumindest einer beschichteten Oberfläche, die ein Dekor aufweist und mit Verriegelungseinrichtungen an den Trägerplattenrändern, die eine Verbindung zweier oder mehrerer Fußbodenpaneele miteinander ermöglichen und eine Verlagerung der Fußbodenpaneele zueinander in der Verlegeebene und/oder senkrecht dazu verhindern, **dadurch gekennzeichnet, dass** ein erster Teil der Fußbodenpaneele (6) Trägerplatten aus Holz oder einem Holzwerkstoff und ein zweiter Teil Fußbodenpaneele (5) Trägerplatten aus einem Kunststoff oder einem Kunststoff-Holzfasergemisch aufweist, und der erste Teil der Fußbodenpaneele (6) für Bereiche eines Raumes vorgesehen ist, die keiner oder weniger Feuchtigkeit ausgesetzt sind, und der zweite Teil der Fußbodenpaneele (5) für Bereiche desselben Raumes vorgesehen ist, die Feuchtigkeit ausgesetzt sind, und dass die Fußbodenpaneele (5, 6) ein einheitliches Dekor aufweisen.

2. Fußbodensystem nach Anspruch 1, **dadurch gekennzeichnet, dass** der erste Teil der Fußbodenpaneele (6) Trägerplatten aufweist, die aus HDF- oder MDF-Platten ausgebildet sind.

3. Fußbodensystem nach Anspruch 1, **dadurch gekennzeichnet, dass** der Kunststoff. als Polyamid, Polycarbonat, Polypropylen oder Polyethylen ausgeführt ist.

4. Fußbodensystem nach einem der voranstehenden Ansprüche, **dadurch gekennzeichnet, dass** die Dekore in Abhängigkeit von dem Trägerplattentyp unterschiedliche Farbwerte aufweisen.

5. Fußboden mit einer Vielzahl Fußbodenpaneele (5, 6) aus Trägerplatten mit zumindest einer beschichteten Oberfläche, die ein Dekor und Verriegelungseinrichtungen an den Trägerplattenrändem aufweisen, die eine Verbindung zweier oder mehrerer Fußbodenpaneele (5, 6) miteinander ermöglichen und eine Verlagerung der Fußbodenpaneele (5, 6) zueinander in der Verlegeebene und/oder senkrecht dazu verhindern, **dadurch gekennzeichnet, dass** sowohl Fußbodenpaneele (6) mit Trägerplatten aus Holz oder einem Holzwerkstoff als auch Fußbodenpaneele (5) mit Trägerplatten aus einem Kunststoff oder Kunststoff-Holzfasergemisch miteinander verbunden und verlegt sind, und die Verlegung der Paneele (5, 6) innerhalb eines Raumes in Abhängigkeit der Feuchtigkeit, die verschiedene Bereiche ausgesetzt sind, erfolgt ist, und die Fußbodenpaneele (5, 6) ein einheitliches Dekor aufweisen.

## Claims

1. Floor system with a plurality of floor panels made of support boards with at least one coated surface, which has decoration and with locking devices on the support board edges, which allow a connection of two or more floor panels to one another and prevent a displacement of the floor panels with respect to one another in the laying plane and/or perpendicular thereto, **characterised in that** a first part of the floor panels (6) has support boards made of wood or of a wood-based material and a second part of the floor panels (5) has support boards made of a plastics material or of a plastics material-wood fibre mixture, and the first part of the floor panels (6) is provided for regions of a space, which are not subject to any or to little moisture, and the second part of the floor panels (5) is provided for regions of the same space, which are subject to moisture, and **in that** the floor panels (5, 6) have a uniform decoration.

2. Floor system according to claim 1, **characterised in that** the first part of the floor panels (6) has support boards, which are formed from HDF or MDF boards.

3. Floor system according to claim 1, **characterised in that** the plastics material is configured as polyamide, polycarbonate, polypropylene or polyethylene.

4. Floor system according to any one of the preceding claims, **characterised in that** the decorations have different colour values depending on the type of support board.

5. Floor with a plurality of floor panels (5, 6) made of support boards with at least one coated surface, which have a decoration and locking devices on the support board edges, which allow a connection of two or more floor panels (5, 6) to one another and prevent a displacement of the floor panels (5, 6) with respect to one another in the laying plane and/or perpendicular thereto, **characterised in that** both floor panels (6) with support boards made of wood or a wood-based material and floor panels (5) with support boards made of a plastics material or plastics material-wood fibre mixture are connected to one another and laid, and the laying of the panels (5, 6) has taken place within a space depending on the moisture, which various regions are subject to, and the floor panels (5, 6) have a uniform decoration.

## Revendications

1. Système de plancher comprenant plusieurs panneaux de plancher à base de plaques de support comportant au moins une surface revêtue qui présente un décor, et comportant des dispositifs de verrouillage aux bords des plaques de support qui permettent une liaison mutuelle de deux ou plusieurs panneaux de plancher et empêchent les panneaux de plancher de se déplacer les uns par rapport aux autres dans le plan de pose et/ou perpendiculairement à celui-ci, **caractérisé en ce qu'**une première partie des panneaux de plancher (6) comporte des plaques de support en bois ou en un matériau dérivé du bois, et une deuxième partie des panneaux de plancher (5) comporte des plaques de support en une matière synthétique ou un mélange fibre de bois - matière synthétique, et la première partie des panneaux de plancher (6) est prévue pour des zones d'un espace qui sont exposées à pas ou peu d'humidité, et la deuxième partie des panneaux de plancher (5) est prévue pour des zones du même espace qui sont exposées à de l'humidité, et **en ce que** les panneaux de plancher (5, 6) présentent un décor unitaire.

2. Système de plancher selon la revendication 1, **caractérisé en ce que** la première partie des panneaux de plancher (6) comporte des plaques de support qui sont formées de plaques du type HDF ou MDF.

3. Système de plancher selon la revendication 1, **caractérisé en ce que** la matière synthétique est exécutée en polyamide, polycarbonate, polypropylène ou polyéthylène.

4. Système de plancher selon l'une des revendications précédentes, **caractérisé en ce que** les décors présentent différentes valeurs de couleur en fonction du type de plaque de support.

5. Plancher comprenant plusieurs panneaux de plancher (5, 6) à base de plaques de support comprenant au moins une surface revêtue, qui présentent un décor et des dispositifs de verrouillage aux bords des plaques de support qui permettent une liaison mutuelle de deux ou plusieurs panneaux de plancher (5, 6) et empêchent les panneaux de plancher (5, 6) de se déplacer les uns par rapport aux autres dans le plan de pose et/ou perpendiculairement à celui-ci, **caractérisé en ce que** aussi bien des panneaux de plancher (6) comprenant des plaques de support en bois ou en un matériau dérivé du bois, que des panneaux de plancher (5) comprenant des plaques de support en une matière synthétique ou mélange fibre de bois - matière synthétique, sont posés et reliés ensemble, et la pose des panneaux (5, 6) à l'intérieur d'un espace est effectuée en fonction de l'humidité à laquelle sont exposées les différentes zones, et les panneaux de plancher (5, 6) présentent un décor unitaire.
